# FASCICULE DE BREVET EUROPEEN

(11) **EP 0 223 691 B1**
(45) Date de publication et mention de la délivrance du brevet: **31.05.1989**
(21) Numéro de dépôt: 86402467.4
(22) Date de dépôt: 04.11.1986
(51) Int. Cl.: F23D 14/02, F23D 14/34, F23D 14/14

(54) **Brûleur à gaz à air soufflé**
Gasbrenner mit Druckluftführung
Forced-draft gas burner

(30) Priorité: 06.11.1985 FR 8516439
(43) Date de publication de la demande: 27.05.1987
(73) Titulaire: GAZ DE FRANCE, 75017 Paris (FR)
(72) Inventeur: Grochowski, Guy, F-95170 Deuil la Barre (FR); Meslif, Alain, F-95270 Luzarches (FR)
(74) Mandataire: Lerner, François

(56) Documents cités:
- EP-A- 0 130 742
- BE-A- 535 753
- DE-A- 1 710 496
- DE-B- 1 002 712
- FR-A- 1 307 069
- GB-A- 723 437
- GB-A- 1 556 383
- JP-A-57 155 004
- JP-A-58 200 919
- US-A- 2 956 622
- US-A- 3 237 679
- US-A- 3 527 199
- US-A- 4 224 019

## Description

L'invention concerne un brûleur à gaz du type à air soufflé et à plaquette(s) céramique(s), destiné notamment à être utilisé sur des échangeurs ou divers foyers ayant une chambre de combustion de relativement petites dimensions.

De nombreuses recherches ont été effectuées dans ce domaine.

On connaît, tout d'abord, des brûleurs à plaquettes céramique notamment utilisées pour chauffer des volumes libres importants tels, par exemple, des hangars ou des salles de grandes dimensions. Ces brûleurs fonctionnent généralement à l'air libre et ne sont pas destinés à être employés en foyers pressurisés.

On connaît aussi des brûleurs à plaquettes céramique pouvant être utilisés dans des chambres de combustion de brûleurs à gaz industriels, tel celui décrit au brevet US-A 4 224 019. Il s'agit en l'espèce d'un brûleur pourvu d'une chambre de prémélange alimentée en air sous pression et en gaz combustible, et d'une plaquette céramique sur laquelle s'ouvre la chambre de prémélange et à travers laquelle s'échappent les produits de la combustion.

Sur un tel brûleur, l'air comburant est totalement mélangée au gaz combustible. Il s'agit donc d'un brûleur à "air total", catégorie de brûleurs auxquels sont liés certains désavantages. En particulier, l'augmentation de pression qui apparaît lors de l'allumage a tendance à provoquer la diminution du débit d'air et à faire osciller la flamme sur la plaquette, ce qui se traduit par une instabilité notoire provoquant des perturbations de fonctionnement du brûleur. En outre, ce phénomène entraîne l'apparition de bruits lors de l'allumage, ces bruits se développant dans la chambre de combustion pressurisée et se poursuivant, souvent, en régime permanent.

Parmi les autres brûleurs également connus, on peut encore noter ceux du type à air soufflé et à prémélange avec dérivation d'air, pourvus d'une grille d'accrochage de flammes. Cette technique permet d'obtenir une combustion relativement silencieuse et stable. Cependant, ce type de brûleur est relativement volumineux et n'est pas adapté pour être utilisé dans des chambres de combustion de petites dimensions, en coopération avec des échangeurs à fortes pertes de charge. En effet, si la plaquette céramique résiste, de par sa structure, à une forte température et permet une combustion avec une flamme très rentrée, un tel fonctionnement n'est pas envisageable sur un brûleur à grille sans entraîner, d'une part, la détérioration de celle-ci, et, d'autre part, des retours de flammes dans le brûleur.

L'invention a pour objet de résoudre ces difficultés. A cet effet, elle propose un brûleur du type comprenant une chambre de prémélange pour mélanger de l'air sous pression et un gaz combustible, ladite chambre s'ouvrant sur au moins une plaquette de céramique au niveau de laquelle s'effectue la combustion et qui présente, d'un côté, une surface intérieure dirigée vers la chambre de prémélange et, de l'autre, une surface extérieure où sont émis les produits de la combustion, une arrivée d'air sous pression, une arrivée de gaz combustible, et un circuit d'air primaire de combustion faisant communiquer l'arrivée d'air et la chambre de prémélange, ce brûleur se caractérisant en ce que ladite chambre de prémélange est alimentée par une partie seulement de l'air fourni au brûleur par l'arrivée d'air, ledit brûleur comprenant un circuit d'air secondaire assurant la communication entre l'arrivée d'air et la surface extérieure de ladite plaquette céramique, de manière à faire déboucher sur la surface extérieure de cette plaquette céramique la partie restante de l'air de combustion fourni au brûleur et assurer une pression sensiblement équivalente d'un côté et de l'autre de ladite plaquette.

De cette façon, la supression engendrée lors de l'allumage du brûleur au niveau de la surface de la plaquette par laquelle s'échappent les produits de la combustion est transmise par l'intermédiaire du circuit d'air secondaire vers la chambre de prémélange. Ce phénomène d'équilibrage des pressions de part et d'autre de la plaquette atténue les oscillations de la flamme et supprime tous les bruits d'allumage, notamment dus au soufflage et à l'étouffement du ventilateur qui alimente le brûleur en air. Cette stabilité de flamme offre la possibilité de maintenir en permanence, quelles que soient les conditions d'alimentation, la flamme très "rentrante" dans la plaquette, et ainsi concevoir des échangeurs plus compacts recevant une proportion importante de la puissance par rayonnement, minimisant ainsi la surface d'échange par convection. En outre, une partie du débit d'admission en air soufflé du brûleur étant dérivée dans le circuit d'air secondaire, le mélange gazeux est plus riche en gaz combustible, entraînant un meilleur accrochage de flamme autorisant un taux de charge (puissance par cm² de plaquette) plus élevé et donc une souplesse accrue.

Selon une autre caractéristique de l'invention, le circuit d'air secondaire s'étend dans une seconde chambre qui présente une paroi commune avec la chambre de prémélange. Cette conception entraîne une fabrication à fois simple et compacte.

Eventuellement, selon une forme possible de réalisation de l'invention, le brûleur pourra comprendre plusieurs plaquettes de céramique, formées en piles, entre lesquelles seront ménagés des espaces intermédiaires communiquant avec la chambre de prémélange et à travers lesquels s'écouleront le mélange gazeux, la plaquette de sommet de-pite formant plaque d'obturation de la chambre de prémélange. On obtiendra ainsi une flamme de diamètre réduit, entraînant une réduction de diamètre réduit, entraînant une réduction du diamètre de la chambre de combustion et une compacité améliorée, notamment en ce qui concerne la conception des échangeurs.

L'invention et sa mise en oeuvre apparaîtront plus clairement à l'aide de la description qui va suivre faite en référence aux dessins annexés dans lesquels:
- la figure 1 montre une vue schématique, en coupe, d'un brûleur conforme à l'invention,
- La figure 2 présente une vue schématique d'une variante de réalisation possible du brûleur de l'invention,
- la figure 3 montre une représentation schématique du brûleur de l'invention comportant plusieurs plaquettes de céramique formées en piles,
- la figure 4 présente une représentation schématique d'une variante de réalisation du brûleur montré à la figure 3,
- la figure 5 montre le brûleur de la figure 1 dans une utilisation possible, à l'intérieur d'un ballon formant accumulateur d'eau chaude sanitaire.
- la figure 6 montre une utilisation possible du brûleur présenté figure 2.

Si l'on se réfère, tout d'abord, à l'une quelconque des figures, on voit un brûleur repéré dans son ensemble 1 alimenté, respectivement, en air soufflé et en gaz combustible, par deux conduits séparés 5 et 6.

De façon plus spécifique, le brûleur 1 comprend une chambre de prémélange 3 alimenté en air soufflé 5 et en gaz combustible 6 et débouchant sur au moins une plaquette de céramique 4. L'admission d'air soufflé 5, outre l'alimentation en air primaire de la chambre de prémélange 3, par des orifices de communication 15, alimente au moins un circuit d'air secondaire canalisé dans une chambre 2 et qui débouche sensiblement au niveau de la surface 41 de la plaquette de céramique 4, par laquelle s'échappent les produits de la combustion. La chambre 2, dans laquelle circule l'air secondaire, s'étend sensiblement sur toute la hauteur de la chambre de prémélange 3. En d'autres termes, le circuit d'air secondaire est en contact, ou baigne, une paroi 30 de la chambre de prémélange 3 et est canalisé dans la chambre 2 entre son admission 21 son évacuation 22 au niveau de la plaquette 4.

Avantageusement, les orifices de communication entre la chambre 2 et la chambre de prémélange 3 sont ménagés vers la base de la chambre 3 dans la paroi de celle-ci. Ces orifices peuvent, par exemple, être au nombre de 4, et être répartis, sensiblement régulièrement sur la périphérie de la paroi 30. En outre, l'alimentation de la chambre de prémélange 3 en gaz combustible, peut s'effectuer, par exemple, à travers des trous calibrés 61 qui communiquent avec le conduit d'admission de gaz 6. Il est à noter que, de façon à obtenir le dosage désiré gaz combustible/air primaire de combustion, on adapte, respectivement, le diamètre et le nombre des orifices 61 et 15. En se reportant, maintenant, de façon plus parti culière à la figure 1, on note que la chambre 2 entoure sensiblement annulairement la chambre de prémélange 3. De façon plus spécifique, la paroi 30 limitant la chambre de prémélange 3 forme un tube sensiblement cylindrique qui va en s'évasant dans le sens d'écoulement du mélange, c'est-à-dire, vers la plaque de céramique 4 sur laquelle débouche ladite chambre 3. Il est à noter que dans ces conditions, la paroi 30 forme paroi commune à la chambre de prémélange 3 et à la chambre 2, cette dernière étant limitée, en outre, par une enceinte extérieure 20 formant paroi cylindrique qui, dans le mode de réalisation retenu à la figure 1, s'étend au delà de la plaquette de céramique 4 en formant enveloppe 20a d'une chambre de combustion 8 du brûleur 1.

La plaquette de céramique 4 se présente, dans le mode de réalisation montré figure 1, sous la forme d'une plaquette unique à section sensiblement circulaire et s'étend transversalement à la chambre de prémélange 3, vers le sommet de celle-ci. Cette plaquette 4 dans laquelle sont ménagés, comme connus en soi, des orifices d'évacuation 13 du mélange gazeux combustible, est maintenue solidaire de la paroi 30 au moyen d'une bride 7 fixée sur ladite paroi et s'étendant, en outre, sensiblement transversalement à la chambre de préchauffage 3 en formant collerette 71. La fixation de la bride 7 sur la paroi 30 peut, par exemple, consister en un rivetage, un vissage ou encore un collage. On prendra soin, suivant le mode de fixation retenu, de prévoir un matériau métallique, tel que par exemple de l'acier ou de l'aluminium, et éventuellement une colle résistant aux températures élevées.

Dans la collerette 71 sont ménagés des trous calibrés 22 formant orifices de sortie de l'air secondaire qui, issu de la chambre 2 débouche alors dans la chambre de combustion 8. En outre, la collerette 71 vient sensiblement en appui contre la paroi 20 de la chambre 2 qui constitue l'enceinte extérieure du brûleur.

On remarque que dans le mode de réalisation retenu à la figure 1, les éléments essentiels constitutifs du brûleur 1 sont disposés dans la chambre de combustion 8 dont la paroi extérieure 20a est commune à celle 20 de la chambre 2.

La base du brûleur est obturée par une embase 11 qui s'adapte sur l'extrémité de l'enceinte 20 et de la paroi 30 vers laquelle sont admis le gaz combustible et l'air. Dans cette embase sont ménagés les conduits d'alimentation 5 et 6 du brûleur. On peut prévoir que l'embase 11 recouvre légèrement la base de la paroi extérieure du brûleur, c'est-à-dire dans ce cas l'enceinte 20, vers son extrémité 20b.

Des joints 9 et 10 assurent, en outre, l'étanchéité.

Le joint 9 ménage avantageusement un appui sensiblement étanche de la collerette 71 sur l'enceinte extérieure 20. On peut notamment prévoir un joint en céramique gainé de fibres de verre, ou tout autre joint résistant aux températures élevées.

Le joint 10, disposé vers la base 20 b de l'enceinte 20, à sa jonction avec l'embase 11, isole la chambre 2, en évitant toute fuite d'air vers l'extérieur du brûleur. Ce joint peut être, par exemple, en caoutchouc ou en "Téflon" (marque déposée).

On notera que la chambre de prémélange 3 peut coulisser d'une distance X, le long de la paroi 20, de façon que la plaquette 4 vienne se placer sensiblement au niveau de la base 20b de l'enceinte 20, l'appui du joint 9 étant adapté pour permettre ce coulissement. Dans ce cas, on prévoit avantageusement une boîte "à air" allongée (non représentée) et disposée de façon à faire office de chambre 2 et à canaliser l'air secondaire autour de la chambre de prémélange 3, vers la collerette 71.

En se référant maintenant à la figure 2, on voit une variante du brûleur présenté figure 1 dont les éléments constitutifs essentiels sont organisés et aménagés sensiblement de façon identique à ceux précédemment décrits.

On notera cependant que les parois de la chambre de prémélange 3 et de la chambre 2 se présentent alors sous la forme de manchons coudés, respectivement 200 et 300, à sections sensiblement rectangulaires ou carrées.

Si l'on se réfère aux figures 3 et 4, on remarque que le brûleur 1 peut comprendre plusieurs plaquettes de céramique 4, formées en pile , entre lesquelles sont ménagés des espaces intermédiaires 12 communiquant avec la chambre de prémélange 3 et à travers lesquelles s'écoule le mélange gazeux issu de cette chambre. On notera que la plaquette de sommet de pile 14 forme plaque d'obturation de la chambre de prémélange 3. En outre, l'air secondaire circulant dans la chambre 2 débouche vers la base de la pile, du côté de la surface extérieure 41 desdites plaquettes.

Avantageusement, chaque plaquette 4 de céramique formant la pile est constituée d'une rondelle 40 dont au moins l'une des faces est cannelée ou crénelée. De cette façon, l'espace libre laissé par les différents créneaux calibrés constitue les espaces intermédiaires précités et permet l'écoulement du mélange gazeux.

La cohésion des différentes plaquettes peut être assurée, notamment, par un emboîtement partiel des unes dans les autres, en formant, par exemple, une association du type tenon-mortaise.

La pile ainsi formée est avantageusement disposée sensiblement parallèlement à l'écoulement gazeux qui circule de son admission 5, 6 vers les plaquettes 4, 14.

En se référant de façon plus particulière à la figure 3, on voit que la pile de rondelle 4 prolonge la chambre de prémélange 3, les orifices de sortie 22 de l'air secondaire étant ménagés au sommet de la chambre 2 et débouchant vers la base de la pile. Les orifices 22 peuvent être prévus sur une collerette 71, telle que décrite précédemment et qui assure, notamment le maintien de la plaquette de base de la pile.

Dans le mode de réalisation présenté sur cette figure, la chambre 2 entoure la chambre de prémélange 3, cette dernière s'étendant jusqu'à la plaquette de sommet de pile 14.

Faisant maintenant référence à la figure 4, la chambre de prémélange 3 entoure la chambre 2 et la . pile de plaquettes 4, la rondelle de sommet 14 présentant un diamètre plus important que les autres rondelles de la pile et venant, comme décrit précédemment, obturer le sommet de la chambre de prémélange.

On notera que l'on peut prévoir une collerette 71 qui s'étend sensiblement transversalement vers le sommet de la chambre 2 et dans laquelle sont ménagés des orifices 22 de sortie de l'air secondaire. La collerette peut notamment former bride de fixation de la base de la pile.

Le brûleur de l'invention, présenté dans un certain nombre de variantes non limitatives, fonctionne de la façon suivante.

L'air soufflé issu du conduit d'alimentation 5, relié par exemple à un ventilateur 25 (fig.2), débouche dans la chambre 2, vers la base de laquelle il se répartit entre un débit d'air appelé primaire, admis dans la chambre de prémélange 3 par les orifices 15, et un débit d'air dit secondaire qui est canalisé dans la chambre 2 vers les orifices 22 par lesquels il est injecté au niveau de la plaquette 4 vers sa surface extérieure 41, sans être mélangé au gaz combustible.

Par ailleurs, le débit d'air primaire est mélangé au gaz combustible issu du conduit 6 et s'écoule dans la chambre de prémélange 3 vers la plaquette de céramique (figures 1 et 2) ou vers la pile de plaquettes (figures 3 et 4) où il est enflammé.

De façon à éclairer la description, on a représenté sur les différentes figures l'écoulement, dû à la surpression d'alimentation, de l'air primaire et du gaz combustible en trait plein et, de l'air secondaire en traits pointillés.

On notera qu'afin d'assurer une bonne répartition du débit d'air dès son entrée dans le brûleur, un déflecteur formant plaque 16 peut être disposé sensiblement transversalement vers la base de la chambre 2.

En outre, pour homogénéiser le mélange gaz/air primaire de combustion on peut prévoir une grille 17 qui s'étend sensiblement transversalement à l'écoulement du mélange gazeux dans la chambre de prémélange 3.

L'allumage du brûleur et le contrôle de bon fonctionnement de sa flamme peuvent s'effectuer, notamment, par des électrodes 18, 19, respectivement, d'allumage et d'ionisation qui peuvent être fixées sur la collerette 71 décrite précédemment et sont alimentées sous haute tension adaptée (non représenté).

Avantageusement, l'électrode d'allumage 180 s'étend, dans la chambre de combustion 8, à proximité de la surface 41 de la (des) plaquettes(s) par laquelle s'échappent les produits de la combustion.

Les flammes de combustion se développent alors dans les orifices 13, ou les espaces intermédiaires 12, en direction de la chambre de combustion 8.

Les orifices calibrés 15 et 61 permettent d'obtenir un mélange riche en gaz combustible dans la zone de prémélange 3, ce qui entraîne une flamme que l'on peut maintenir dans la (les) plaquette(s) et qui se développe notamment dans les orifices 13 (figures 1, 2) ou les espaces intermédiaires 12 (figures 3, 4).

L'air secondaire injecté au niveau de la surface 41 d'évacuation des produits de combustion termine la combustion du mélange gazeux. De cette façon, on peut augmenter la souplesse du brûleur vis-à-vis des pressions limites et des gaz, quelle que soit la famille à laquelle ils appartiennent. En effet, cette conception particulière permet de décaler la zone de soufflage de la flamme en faisant, pour un réglage nominal, rentrer cette dernière de façon plus importante dans la plaquette céramique, sans détériorer les conditions de combustion. En outre, cette configuration autorise l'admission de tous les gaz combustibles de la deuxième famille, ainsi que ceux de la troisième famille. On notera que, pour les gaz de la deuxième famille, le remplacement d'un gaz du groupe H (fort pouvoir calorifique) par un gaz du groupe L (faible pouvoir calorifique) ou inversement, à leur pression respective d'alimentation, ne nécessite aucune intervention sur le brûleur.

Le brûleur de l'invention, notamment celui présenté figure 1, ou éventuellement celui de la figure 2, est adapté pour assurer, par exemple, la mise en température de l'enceinte d'un four ou encore d'un échangeur à faisceaux de tubes ou à tubes à ailettes. Dans ce cas, les produits de combustion issus de la plaquette 4 débouchent, avantageusement, directement dans ladite enceinte, ou sur le corps de chauffe, la paroi 20 de la chambre 2 se terminant au niveau de la plaquette 4, en formant boîte à air du brûleur.

Ce mode de réalisation du brûleur permet, en outre, son utilisation pour chauffer un fluide 26, par exemple de l'eau contenue dans un ballon 23 (fig.5). Il est alors avantageux de disposer d'un brûleur conforme à celui présenté figure 1, dans lequel on fait déboucher les gaz, portés à haute température, issus de la chambre de combustion 8 dans un canal formant serpentin 24. On limite ainsi la chauffe de la base du ballon et, grâce au serpentin qui en circulant en contact du fluide forme échangeur thermique, on peut récupérer la chaleur de condensation, tout en maintenant une compacité tout à fait intéressante.

On peut citer, à titre d'exemple, qu'un brûleur conforme à celui présenté figure 1, délivre une puissance nominale de l'ordre de 12 kW en offrant une gamme de réglage en puissance allant sensiblement de 6 à environ kW, offrant ainsi une souplesse de fonctionnement élevée. La plaquette qui peut être unique, peut dans ces conditions présenter une surface d'environ 50 à 60 cm² et donc un diamètre de l'ordre de 80 à 90 mm, ce qui entraîne une puissance par unité de surface égale, en moyenne, à environ 0,2 kW/cₘ₂.

Si l'on se reporte au fonctionnement du brû leur figure 3, on note que la pile forme "saillie" au brûleur et que, dans ces conditions, les produits de combustion s'échappent directement vers l'extérieur de celui-ci, dans une chambre de combustion. Ce type de configuration est notamment destiné à être adapté sur des échangeurs cylindriques de faible hauteur dans lesquels peut circuler, à l'intérieur de conduites 230, un liquide de refroidissement, par exemple de l'eau ; les fumées issues de la combustion s'échappant en 220.

En se référant par contre à la figure 4, on remarque que, la chambre de prémélange 3 entourant la majeure partie de la pile de plaquettes céramiques, les produits de combustion s'échappent tout d'abord vers une chambre de combustion 8 qui s'étend, au moins en partie, à l'intérieur de l'enceinte du brûleur. Dans cette variante, l'air secondaire issu de la chambre 2 est injecté à la base de la pile dans la chambre de combustion, vers le centre du brûleur. Cette variante de configuration est plus particulièrement destinée à des chambres de combustion par exemple cylindriques et de diamètre réduit. Dans ces conditions, l'allumage et le contrôle de la présence de flammes s'effectuent à l'intérieur du brûleur.

On peut noter que l'orientation des espaces intermédiaires 12 ménagés entre les plaquettes 4 formant piles, peut être telle que lesdits espaces intermédiaires sont formés sensiblement perpendiculairement (fig.3) à l'écoulement gazeux (air, gaz combustible) circulant dans les chambres 2 et 3 telles que matérialisées par les flèches, ou bien être inclinée vers l'extérieur du brûleur (figure 4) en formant un angle a aigu par rapport à la direction générale de l'écoulement gazeux.

Si on se réfère à la figure 6, on voit une application du brûleur présenté figure 2. Dans ce cas, les gaz brûlés dans la chambre de combustion 8 sont évacués par des orifices 260 ménagés dans une grille 250, en étant refroidis, par échange thermique, au contact des tubes 240 dans lesquels circule un fluide de refroidissement, notamment de l'eau.

Toutes les caractéristiques du brûleur de l'invention concourent à procurer à celui-ci des avantages appréciables.

On peut notamment relever que grâce à la présence d'air secondaire la surpression engendrée par l'allumage du brûleur dans la chambre de combustion 8, et donc à proximité de la surface d'évacuation 41, se communique par les orifices 22 à la chambre 2 puis, par l'intermédiaire des orifices de communication 15, à la chambre de prémélange 3. Ce phénomène permet d'équilibrer les pressions régnant de part et d'autre de la (des) plaplaquette(s) et atténue les oscillations de flammes lors de l'allumage en supprimant tous les bruits de soufflage ou d'étouffement provenant notamment du ventilateur. En outre, grâce à une ventilation permanente des électrodes 18, 19, par la circulation d'air secondaire, on réduit les problèmes liés au dépôt de condensat sur la surface extérieure desdites électrodes, favorisant ainsi les conditions d'allumage.

On notera que, notamment dans les variantes présentées aux figures 3 et 4, les plaquettes de céramiques offrent une grande surface émettrice, le brûleur dissipant ainsi une part importante de sa puissance par rayonnement. On peut alors concevoir des échangeurs plus compacts recevant une proportion importante de la puissance par rayonnement minimisant ainsi la surface d'échange par convection.

Par ailleurs, cette conception particulière du brûleur entraîne un accrochage de flammes amélioré, permettant une puissance par cm² de plaquette élevée et autorisant une souplesse accrue. En effet, la circulation d'air secondaire améliore la souplesse du brûleur vis-à-vis des pressions et des puissances limitées. On peut ainsi utiliser tous les gaz combustibles de la deuxième ou de la troisième famille, avec une plage de puissance étendue que l'on peut situer sensiblement entre 0,10 et 0,30 kW/cm² de plaquette.

## Revendications

1. Brûleur à gaz du type comprenant:
- une chambre (3) de prémélange pour mélanger de l'air sous pression et un gaz combustible, ladite chambre s'ouvrant sur au moins une plaquette (4, 40) de céramique au niveau de laquelle s'effectue la combustion et qui présente d'un côté une surface intérieure dirigée vers la chambre de prémélange et de l'autre une surface extérieure (41) où sont émis les produits de la combustion,
- une arrivée (5) d'air sous pression,
- une arrivée (6) de gaz combustible,
- et un circuit d'air primaire de combustion, faisant communiquer l'arrivée d'air (5) et ladite chambre (3) de prémélange, caractérisé en ce que ladite chambre de prémélange (3) est alimentée par une partie seulement de l'air fourni au brûleur par ladite arrivée d'air (5), ledit brûleur comprenant un circuit d'air secondaire assurant la communication entre l'arrivée d'air (5) et la surface extérieure (41) de ladite plaquette céramique (4, 40) de manière à faire déboucher sur ladite surface extérieure de la plaquette céramique la partie restante de l'air de combustion fourni au brûleur et assurer une pression sensiblement équivalente d'un côté et de l'autre de ladite plaquette.

2. Brûleur selon la revendication 1, caractérisé en ce que le cicuit d'air secondaire s'étend dans une seconde chambre (2) qui présente une paroi (30) commune avec ladite chambre (3) de prémélange.

3. Brûleur selon la revendication 1 ou la revendication 2, caractérisé en ce que ladite seconde chambre (2) entoure ladite chambre de prémélange (3), un orifice (15) pour la circulation de l'air entre lesdites chambres étant prévu dans leurs parois (30) commune.

4. Brûleur selon la revendication 1 ou la revendication 2, caractérisé en ce que ladite chambre (3) de prémélange entoure ladite seconde chambre (2), un orifice pour la circulation de l'air entre lesdites chambres étant prévu dans leur paroi (30) commune.

5. Brûleur selon l'une quelconque des revendications précédentes, caractérisé en ce qu'il comprend une bride (7) fixée sur la paroi commune (30) à la chambre de prérnélange (3) et à ladite seconde chambre (2) et solidarisant au moins une plaquette (4) à cette même paroi (30), ladite bride (7) s'étendant sensiblement transversalement à ladite seconde chambre (2) en formant collerette (71) dans laquelle sont ménagés des trous (22) calibrés de sortie de l'air secondaire et sur laquelle est fixé au moins un dispositif d'allumage (18, 19) du brûleur.

6. Brûleur selon la revendication 5, caractérisé en ce que ladite collerette (71) vient sensiblement en appui contre une paroi extérieure (20) de la seconde chambre (2) formant enceinte de fermeture du brûleur.

7. Brûleur selon la revendication 6, caractérisé en ce que la paroi (20) extérieure de ladite seconde chambre (2) s'étend au delà de la plaquette (4) sur laquelle débouche la chambre de prémélange (3), en formant enveloppe (20a) d'une chambre de combustion (8) du brûleur.

8. Brûleur selon l'une quelconque des revendications 1 à 6, caractérisé en ce qu'il comprend plusieurs plaquettes (4, 40) de céramique formées en pile, entre lesquelles plaquettes sont ménagés des espaces intermédiaires (12) communiquant avec ladite chambre de prémélange (3) et à travers lesquels s'écoule le mélange gazeux, la plaquette (14) de sommet de pile formant plaque d'obturation de la chambre de prémélange (3).

9. Brûleur selon la revendication 8, caractérisé en ce que chaque plaquette (4, 40) est constituée d'une rondelle (14) ayant au moins une face cannelée.

10. Brûleur selon la revendication 8 ou la revendication 9, caractérisé en ce que les plaquettes (4, 40) sont emboîtées, au moins en partie, les unes dans les autres.

11. Brûleur selon l'une quelconque des revendications 8 à 10, caractérisé en ce que ladite pile de plaquettes prolonge la chambre de prémélange (3), l'air secondaire qui circule dans ladite seconde chambre (2) débouchant vers la base de la pile de plaquettes.

12. Brûleur selon l'une quelconque des revendications 8 à 10, caractérisé en ce que la chambre de prémélange (3) entoure la pile de plaquettes, l'air secondaire qui circule dans ladite seconde chambre (2) débouchant vers la base de ladite pile.

13. Brûleur selon l'une quelconque des revendications précédentes, caractérisé en ce qu'une grille (17) d'homogénéisation du mélange gazeux air com- burant/gaz combustible est disposée dans ladite chambre de prémélange (3), sur le chemin de circulation dudit mélange.

## Patentansprüche

1. Gasbrenner mit:
- einer Vormischkammer (3) zum Vermischen von Luft unter Druck und einem brennbaren Gas, wobei sich die Kammer zu mindestens einem Keramikplättchen (4, 40) öffnet, an dem sich die Verbrennung vollzieht und welches auf einer Seite eine innere Oberfläche aufweist, die zu der Vormischkammer gerichtet ist, und auf der anderen Seite eine äußere Oberfläche (41) aufweist, wo die Verbrennungsprodukte emittiert werden,
- einer Zufuhr (5) für Luft unter Druck,
- einer Zufuhr für brennbares Gas und
- einem Kreislauf für primäre Verbrennungsluft, welcher die Luftzufuhr (5) und die Vormischkammer (3) verbindet, dadurch gekennzeichnet, daß die Vormischkammer (3) durch einen Teil nur derjenigen Luft versorgt wird, die dem Brenner durch die Luftzufuhr (5) geliefert wird, wobei der Brenner einen Sekundärluftkreislauf hat, welcher die Verbindung zwischen der Luftzufuhr (5) und der äußeren Oberfläche (41) des keramischen Plättchens (4, 40) derart sicherstellt, daß man den restlichen Teil der Verbrennungsluft auf die äußere Oberfläche des keramischen Plättchens münden läßt, der dem Brenner geliefert wird, und daß ein auf beiden Seiten des Plättchens im wesentlichen gleicher Druck sichergestellt wird.

2. Brenner nach Anspruch 1, dadurch gekennzeichnet, daß sich der Sekundärkreislauf in eine zweite Kammer (2) erstreckt, die eine mit der Vormischkammer (3) gemeinsame Wand (30) aufweist.

3. Brenner nach Anspruch 1 oder Anspruch 2, dadurch gekennzeichnet, daß die zweite Kammer (2) die Vormischkammer (3) umschließt, wobei eine Öffnung (15) für die Luftzirkulation zwischen den Kammern in ihren gemeinsamen Wandungen (30) vorgesehen ist.

4. Brenner nach Anspruch 1 oder Anspruch 2, dadurch gekennzeichnet, daß die Vormischkammer (3) die zweite Kammer (2) umschließt, wobei eine Öffnung für die Zirkulation der Luft zwischen den Kammern in ihrer gemeinsamen Wand (30) vorgesehen ist.

5. Brenner nach einem der vorhergehenden Ansprüche, dadurch gekennzeichnet, daß er einen Flansch (7) aufweist, der auf der gemeinsamen Wand (30) an der Vormischkammer (3) und der zweiten Kammer (2) befestigt ist und mindestens ein Plättchen (4) an derselben Wand (30) befestigt, wobei der Flansch (7) sich im wesentlichen quer zu der zweiten Kammer (2) erstreckt, indem er einen Kragen (71) bildet, in welchem kalibrierte Löcher (22) für den Ausgang von Sekundärluft angeordnet sind und an welchem mindestens eine Zündvorrichtung (18, 19) des Brenners angebracht ist.

6. Brenner nach Anspruch 5, dadurch gekennzeichnet, daß der Kragen (71) sich im wesentlichen gegen eine Außenwand (20) der zweiten Kammer (2) abstützt, indem er eine Verschlußeinfassung des Brenners bildet.

7. Brenner nach Anspruch 6, dadurch gekennzeichnet, daß sich die Außenwand (20) der zweiten Kammer (2) über das Plättchen (4) hinaus erstreckt, an welchem die Vormischkammer (3) mündet, indem sie eine Umhüllung (20a) einer Verbrennungskammer (8) des Brenners bildet.

8. Brenner nach einem der Ansprüche 1 bis 6, dadurch gekennzeichnet, daß er mehrere keramische Plättchen (4, 40) aufweist, die im Stapel ausgestaltet sind, zwischen welchen Plättchen Zwischenräume (12) angeordnet sind, welche mit der Vormischkammer (3) in Verbindung stehen und durch welche das Gasgemisch fließt, wobei das Plättchen (14) an der Spitze des Stapels die Abschlußplatte der Vormischkammer (3) bildet.

9. Brenner nach Anspruch 8, dadurch gekennzeichnet, daß jedes Plättchen (4, 40) aus einer Scheibe (14) gebildet ist, die mindestens eine gerippte Fläche hat.

10. Brenner nach Anspruch 8 oder Anspruch 9, dadurch gekennzeichnet, daß die Plättchen (4, 40) wenigstens teilweise ineinander eingefügt sind.

11. Brenner nach Anspruch 8 bis 10, dadurch gekennzeichnet, daß der Stapel von Plättchen die Vormischkammer (3) verlängert, wobei die Sekundärluft, die in der zweiten Kammer (2) umläuft, zur Basis des Plättchenstapels mündet.

12. Brenner nach einem der Ansprüche 8 bis 10, dadurch gekennzeichnet, daß die Vormischkammer (3) den Plättchenstapel umfaßt, wobei die Sekundärluft, die in der zweiten Kammer (2) umläuft, zur Basis des Stapels mündet.

13. Brenner nach einem der vorhergehenden Ansprüche, dadurch gekennzeichnet, daß ein Homogenisationsgitter (17) für das gasförmige Gemisch aus die Verbrennung bewirkender Luft/brennbarem Gas in der Vormischkammer (3) auf dem Zirkulationsweg des Gemisches angeordnet ist.

## Claims

1. Gas burner of the type comprising:
- a premixing chamber (3) for mixing the pressurised air and a combustible gas, the said chamber opening onto at least one small ceramic plate (4, 40) at the level of which combustion takes place and which comprises on one side an inner surface directed towards the premixing chamber and on the other an outer surface (41) at which the products of combustion are emitted,
- a pressurised air inlet (5),
- a combustible gas inlet (6),
- and a primary combustion air circuit establishing communication between the air inlet (5) and the said premixing chamber (3),
- characterised in that the said premixing chamber (3) is supplied with only a part of the air fed to the burner by the said air inlet (5), the said burner comprising a secondary air circuit providing communication between the air inlet (5) and the outer surface (41) of the said ceramic plate (4, 40) in order to discharge onto the said outer surface of the ceramic plate the remaining part of the combustion air supplied to the burner ensuring a substantially equivalent pressure on both sides of the said plate.

2. Burner according to claim 1, characterised in that the secondary air circuit extends into a second chamber (2) having a wall (30) in common with the said premixing chamber (3).

3. Burner according to claim 1 or claim 2, characterised in that the said second chamber (2) encloses the said premixing chamber (3), an orifice (159) for the circulation of air between the said chambers being provided in their common wall (30).

4. Burner according to claim 1 or claim 2, characterised in that the said premixing chamber (3) encloses the said second chamber (2), an orifice for the circulation of air between the said chambers being provided in their common wall (30).

5. Burner according to any one of the preceding claims, characterised in that it comprises a flange (7) fixed on the common wall (30) with the premixing chamber (3) and the said chamber (2), fixing at least one plate (4) on this same wall (30), the said flange (7) extending substantially crosswise to the said second chamber (2) forming a collar (71) in which are provided calibrated holes (22) for the outlet of secondary air and on which there is fixed at least one burner igniting device (18, 19).

6. Burner according to claim 5, characterised in that the said collar (71) bears substantially against the outer wall (20) of the second chamber (2), forming an enclosure for closing the burner.

7. Burner according to claim 6, characterised in that the outer wall (20) of the said second chamber (2) extends beyond the plate (4) onto which discharges the premixing chamber (3), forming a casing (20a) of a combustion chamber (8) of the burner.

8. Burner according to any one of claims 1 to 6, characterised in that it comprises a plurality of ceramic plates (4, 40) formed into a stack, between which plates there are intermediate spaces (12) communication with the said premixing chamber (3) and through which the gaseous mixture flows, the plate (14) at the top of the pile forming a plate which occludes the premixing chamber (3).

9. Burner according to claim 8, characterised in that each plate (4, 40) consists of a ring (14) having at least one channelled surface.

10. Burner according to claim 8 or claim 9, characterised in that the plates (4, 40) are at least partially housed within one another.

11. Burner according to any one of claims 8 to 10, characterised in that the said stack of plates extends the premixing chamber (3), the secondary air which circulates in the said second chamber (2) discharging towards the base of the stack of plates.

12. Burner according to any one of claims 8 to 10, characterised in that the premixing chamber (3) encloses the stack of plates, the secondary air which circulates in the said second chamber (2) discharging towards the base of the said stack.

13. Burner according to any one of the preceding claims, characterised in that a grille (17) for homogenising the gaseous air and combustible gas mixture is disposed in the said premixing chamber (3) in the path of circulation of the said mixture.
